# EUROPÄISCHE PATENTSCHRIFT

(11) **EP 4 069 481 B1**
(45) Veröffentlichungstag und Bekanntmachung des Hinweises auf die Patenterteilung: **25.02.2026**
(21) Anmeldenummer: 20800696.5
(22) Anmeldetag: 09.11.2020
(51) Int. Cl.: B26D 7/27, B65B 25/18

(54) **BROTSCHNEIDEMASCHINE MIT INTEGRIERTER EINTUETHILFE SOWIE BEVORZUGTES BETRIEBSVERFAHREN**
BREAD CUTTING MACHINE WITH INTEGRATED BAG INSERTION DEVICE AND PREFERENTIAL OPERATING METHOD
MACHINE À COUPER LE PAIN POURVUE D'AIDE À L'EMBALLAGE INTÉGRÉE AINSI QUE PROCÉDÉ DE FONCTIONNEMENT PRÉFÉRÉ

(30) Priorität: 05.12.2019 EP 19213885
(43) Veröffentlichungstag der Anmeldung: 12.10.2022
(73) Patentinhaber: Bizerba SE & Co. KG, 72336 Balingen (DE)
(72) Erfinder: KORELL, Leo, 72336 Balingen (DE)
(74) Vertreter: Kohler Schmid Möbus Patentanwälte
(86) Internationale Anmeldenummer: PCT/EP2020/081524
(87) Internationale Veröffentlichungsnummer: WO 2021/110367

(56) Entgegenhaltungen:
- EP-A1- 2 886 269
- EP-A1- 3 127 667
- DE-A1- 102010 036 721
- DE-B4- 102010 036 721
- DE-U1- 202012 009 103
- DE-U1- 9 313 637
- US-A- 2 242 935

## Beschreibung

Die Erfindung betrifft eine Brotschneidemaschine zum scheibenförmigen Aufschneiden eines Brotlaibes, die ein Maschinengehäuse aufweist, welches einen Antriebsmotor und ein von diesem angetriebenes, an einem Messerarm gehaltertes, in einer Schneidebene rotierendes und/oder umlaufend bewegbares Schneidmesser aufnimmt, mit einem Zuführschacht zum Einbringen des aufzuschneidenden Brotlaibes in die Brotschneidemaschine, mit einem bis auf einen Messerspalt an den Zuführschacht angrenzenden Aufnahmeschacht zur Aufnahme sämtlicher Scheiben des aufgeschnittenen Brotlaibes, wobei der Aufnahmeschacht innerhalb einer Abdeckung des Maschinengehäuses angeordnet ist. Außerdem betrifft die Erfindung auch ein bevorzugtes Brotschneideverfahren zum Abschneiden von Scheiben aus einem Brotlaib mittels einer solchen Brotschneidemaschine.

Eine solche Brotschneidemaschine ist beschrieben in der DE 93 13 637 U1 (= Referenz [3])
Weitere ähnliche Brotschneidemaschinen sind aus dem Stand der Technik bekannt, insbesondere aus der DE 10 2010 036 721 B4 (= Referenz [1]).

### Hintergrund der Erfindung

Eintüthilfen von Brotschneidemaschinen dienen typischerweise als mechanische Hilfe beim Verpacken von aufgeschnittenen Brotlaiben. Bei aus dem Stand der Technik bekannten Eintüthilfen muss der Brotlaib aus dem Schneidbereich auf eine Eintüthilfe gehoben werden. Die Eintüthilfe ist meist oberhalb der Brotschneidemaschine in Form eines Blechs angebracht. Ein Benutzer der Brotschneidemaschine nimmt den Brotlaib am vorderen und hinteren Ende mit der Hand und drückt ihn zusammen, sodass der aufgeschnittene Brotlaib beim Anheben nicht kollabiert. Der Benutzer muss das Brot anfassen. Insbesondere bei Selbstbedienungs-Brotschneidern, bei denen der Benutzer normalerweise Kunde in einem Ladengeschäft ist, wird der Benutzer dafür nicht eigens Handschuhe anziehen. Der Vorgang ist daher zumeist nicht besonders hygienisch. Außerdem gehen immer wieder Brotscheiben verloren, die sich dann den Tag über in der Brotschneidemaschine ansammeln.

Die DE 44 31 808 C2 (= Referenz [2]) offenbart eine Brotschneidemaschine, bei der ein Brotlaib in einem Schacht aufgeschnitten und anschließend von einem Benutzer durch eine Tür seitlich aus dem Schacht entnommen und auf einer separaten Arbeitsfläche abgelegt werden kann. Auf dieser Arbeitsfläche lässt sich der aufgeschnittene Brotlaib dann einpacken. Diese Ausgestaltung ist in der Handhabung vergleichsweise zeitaufwändig und genügt nicht einem erhöhten hygienischen Standard.

Die DE 93 13 637 U1 (= Referenz [3]) offenbart eine Schneidmaschine zum Schneiden von Nahrungsmitteln. Das Nahrungsmittel wird in einem leicht geneigten Schacht von oben nach unten unzertrennt an einer Trennscheibe vorbeigeführt. Dabei wird die Länge des Nahrungsmittels ermittelt. Das Nahrungsmittel wird dann von unten nach oben transportiert und dabei von der Trennscheibe in Scheiben zertrennt. Eine Halteplatte und eine Abstützplatte sowie Begrenzungswände fixieren das Nahrungsmittel in seiner Lage.

Aus der US 2 242 935 A (= Referenz [4]) ist eine Schneidmaschine bekannt, die eine Rinne zur Aufnahme geschnittener Scheiben aus einer Einführrinne umfasst. Zwischen den Rinnen befindet sich ein Schneidmesser. Ein aufrechtes Widerlager ist auf der Schneidrinne befestigt und stützt abgeschnittene Scheiben eines Brots in einer vertikalen Position. Ein zweites Widerlager , das fest auf der Aufnahmerinne angebracht ist, stützt die letzte abgeschnittene Scheibe und bewegt die Scheiben, wenn manuelle Bewegungsmittel der Schneidmaschine zum Verschieben der Aufnahmerinne betätigt werden, um die Scheiben von dem Schneidesser zu entfernen.

Die EP 2 886 269 A1 (= Referenz [5]) offenbart eine Schneidmaschine für Lebensmittel mit einem Schneidmesser und einem Gehäuse mit einem Einlegebereich und einem Entnahmebereich für das Lebensmittel. Im Entnahmebereich und/oder im Einlegebereich ist eine Verpackungsvorrichtung vorhanden, auf der das Lebensmittel so auflegbar ist, dass ein Verpackungsbeutel über die Verpackungsvorrichtung und das geschnittene Lebensmittel gestülpt werden kann. Die Verpackungsvorrichtung ist innerhalb des Gehäuses angeordnet.

Die EP 3 127 667 A1 (= Referenz [6]) betrifft ein Verfahren zum Eintüten eines in Scheiben geschnittenen Brots. Das Brot wird mit einem leichten Neigungswinkel von weniger als 20° gegen die Vertikale auf eine geneigte Palette mit einem Anschlag an ihrem unteren Ende gelegt, ein Beutel über das Brot gestülpt und der Beutel mit dem Brot in einer Aufwärtsbewegung entfernt, wobei das untere Ende des Brots abgestützt wird.

Aus der DE 20 2012 009 103 U1 (= Referenz [7]) ist ein Transportkanal einer Brotschneidemaschine bekannt , umfassend einen Zuführkanal und einen Abführkanal zur Aufnahme von Brotscheiben. Zwischen dem Zuführkanal und dem Abführkanal befindet sich ein Messer. Der Zuführkanal und der Abführkanal haben eine Grundfläche und eine Seitenwand, die das Brot abstützen. Die Grundfläche und die Seitenfläche des Abführkanals sind schwenkbar und/oder demontierbar ausgebildet. Mindestens die Seitenwand des Abführkanals weist eine Beschichtung auf, die die Reibung zwischen dem Brot und dem Abführkanal beim Transport des Brots reduziert.

Die oben zitierte Referenz [1] beschreibt eine Brotschneidemaschine, bei der ein Brotlaib mittels einer Vorschubeinrichtung auf eine Schneideinrichtung der Brotschneidmaschine vorgeschoben und in ein Scheibenpaket aufgeschnitten wird. Das Scheibenpaket wird vom Schneidbereich durch eine Öffnung in einer Wand des Maschinengehäuses der Brotschneidemaschine auf eine Halteeinrichtung geschoben, in der Regel automatisch.

Die Halteeinrichtung umfasst einen über die Wand des Maschinengehäuses und somit über die Brotschneidemaschine hinausstehenden Kragabschnitt. Befindet sich ein Scheibenpaket auf der Halteeinrichtung, so kann über das Scheibenpaket (sowie über den Kragabschnitt) leicht ein Folienbeutel gezogen werden, um das Scheibenpaket zu verpacken. Die Öffnung wird während des Aufschneidevorgangs mit einer Verschlusseinrichtung verschlossen. Außerdem deckt eine Abdeckeinrichtung den Zuführbereich für den ungeschnittenen Brotlaib ab.

Die in der Referenz [1] genannte Ausgestaltung der Eintüthilfe ist in der Benutzung relativ aufwändig, da die Eintüthilfe außerhalb des Maschinengehäuses ausgebildet ist und vom Inneren der Brotschneidemaschine aus nur durch eine öffen- und schließbare Öffnung zugänglich ist. Des Weiteren muss der aufgeschnittene Brotlaib nach dem Schneidvorgang mittels eines Verschiebvorgangs noch in den Bereich der Eintüthilfe bewegt werden. Zudem ragt die Eintüthilfe vom Maschinengehäuse weg und verbreitert somit einerseits den von der Maschine benötigten Stellplatz, zum anderen besteht die Gefahr, dass eine an der Maschine vorbeigehende Person daran hängenbleibt.

Die oben zitierte Referenz [3] offenbart eine Schneidmaschine mit einem Schacht in einem Maschinengehäuse, dem ein aufgeschnittener Brotlaib durch eine Tür in dem Maschinengehäuse entnommen werden kann. Seitlich an dem Brotlaib befinden sich Begrenzungswände des Schachts. Unterhalb des unteren Endes des Brotlaibs und oberhalb des oberen Endes des Brotlaibs befinden sich Halteplatten. Die Halteplatten und Begrenzungswände dienen dem Halten des aufgeschnittenen Brotlaibs in seiner Position. Andererseits verhindern die Halteplatten und die Begrenzungswände sowie das Maschinengehäuse ein einfaches Überstülpen eines Beutels über den Brotlaib und ein anschließendes Abziehen des Beutels mit dem darin befindlichen Brotlaib.

Die oben zitierte Referenz [4] beschreibt eine außerhalb eines Gehäuses einer Schneidmaschine angeordnete, sich verjüngende Rinne zur Aufnahme geschnittener Brotscheiben als Eintüthilfe. Eine solche außerhalb eines Gehäuses ausgebildete Eintüthilfe ist vor Verschmutzung und Krafteinwirkungen von außen nicht geschützt.

Die oben zitierte Referenz [5] betrifft eine Schneidmaschine, bei der ein aufgeschnittenes Lebensmittel zunächst von einem Entnahmebereich entfernt und anschließend zur Verpackung auf eine separate Verpackungsvorrichtung in der Schneidemaschine aufgelegt wird. Der Verpackungsvorgang ist durch die Beförderung von dem Entnahmebereich auf die Verpackungsvorrichtung vergleichsweise umständlich.

### Aufgabe der Erfindung

Demgegenüber liegt der vorliegenden Erfindung die -im Detail betrachtet relativ anspruchsvolle- Aufgabe zugrunde, eine gattungsgemäße Brotschneidemaschine mit den eingangs aufgezählten Merkmalen auf konstruktiv einfache und materialsparende Weise kompakter und weniger sperrig zu gestalten sowie mit erhöhtem Schutz eines Benutzers vor einem versehentlichen Eingriff in die Brotschneidemaschine bereitzustellen. Weiter soll ein sicheres Auflegen des aufzuschneidenden Brotlaibs begünstigt und ein flüssiger, prozesssicherer Übergang der Brotscheiben beim Schneiden über den Messerspalt hinaus auf den Aufnahmeabschnitt hin ermöglicht werden.

### Kurze Beschreibung der Erfindung

Diese Aufgabe wird durch die vorliegende Erfindung auf ebenso überraschend einfache wie wirkungsvolle Weise dadurch gelöst, dass die Außenabmessungen des Zuführschachts in Richtungen parallel zur Schneidebene größer oder gleich den maximalen Außenabmessungen des aufzuschneidenden Brotlaibs in diesen Richtungen gewählt sind, dass die Außenabmessungen des Kragabschnittes in Richtungen parallel zur Schneidebene zumindest an einem vom Zuführschacht abgewandten freien Ende kleiner gewählt sind als die Außenabmessungen des Zuführschachts in diesen Richtungen, dass die Brotschneidemaschine eine Eintüthilfe zum Überziehen oder Überstülpen eines beutelförmigen Verpackungsmittels über die Eintüthilfe mit den darauf aufliegenden Scheiben des aufgeschnittenen Brotlaibes aufweist, wobei die Eintüthilfe einen Kragabschnitt umfasst, dass der Aufnahmeschacht als Eintüthilfe mit Kragabschnitt ausgebildet und innerhalb einer Abdeckung des Maschinengehäuses angeordnet ist, dass eine Verbindungsachse des Zuführschachts mit dem Aufnahmeschacht gegen die Vertikale um etwa 45° geneigt angeordnet ist, dass der Aufnahmeschacht an seinem dem Zuführschacht zugewandten Ende parallel zur Schneidebene ungefähr gleich breit ausgebildet ist wie der Zuführschacht in diesem Bereich, und dass eine Vorschubplatte mit Greifer zum Halten des Brotlaibes vorgesehen ist, welche von einem dem Aufnahmeschacht abgewandten Ende des Zuführschachts bis über den Messerspalt und wieder zurück verfahrbar ist, und auf welcher der in den Zuführschacht eingeführte Brotlaib stirnseitig aufliegt.

Die Eintüthilfe befindet sich bei der erfindungsgemäßen Konstruktion innerhalb des Maschinengehäuses, was für eine raumsparende Ausbildung der Brotmaschine unter Einsparung von Baukomponenten und erhöhtem Schutz des Benutzers der Brotschneidemaschine sorgt.

Mit anderen Worten hat die erfindungsgemäße Brotschneidemaschine mit dem Aufnahmeschacht einen Bereich eines Brotschachtes, in den ein Benutzer der Brotschneidemaschine den Brotlaib einlegt, wobei der Brotschacht insbesondere den Aufnahmeschacht und auch den Zuführschacht umfasst. Bei der erfindungsgemäßen Brotschneidemaschine ist dieser Bereich zudem auch der Bereich, von dem der Benutzer den geschnittenen Brotlaib entnimmt. Ein als Teil des Aufnahmeschachtes oder als gesamter Aufnahmeschacht ausgebildetes Auflageblech ist somit gleichzeitig ein Ausgabeblech, von dem der Benutzer den aufgeschnittenen Brotlaib entnehmen kann.

Der Bereich, von dem der Benutzer den aufgeschnittenen Brotlaib entnehmen kann, dient gleichzeitig als Eintüthilfe. Eine Eintüthilfe ist insbesondere ein Halteblech für den Brotlaib, das in der Regel in der Breite nicht weit über den Brotlaib hinaussteht oder sogar weniger breit als der Brotlaib ist. Dieses Halteblech ist an einer schmalen Seite offen zugänglich, so dass der Benutzer ein Verpackungsmittel, insbesondere eine Tüte, über den Brotlaib stülpen kann, solange der Brotlaib auf der Eintüthilfe liegt. Der Benutzer bewegt die Tüte längs entlang der Längsachse des Brotlaibs. Bei der erfindungsgemäßen Brotschneidemaschine ist insbesondere das Ausgabeblech als Eintüthilfe ausgebildet.

Die um etwa 45° gegen die Vertikale geneigte schräge Ausrichtung des Zuführschachts und des Aufnahmeschachts wirkt einem Umfallen des aufgeschnittenen Brotlaibes entgegen. Die Brotschneidemaschine lässt sich mit geringerer Grundfläche ausgestalten als bei einem horizontal ausgerichteten Zuführschacht. Bei einem solchen Transport des Brotlaibes wird zudem kein Gegenhalter gegenüber der Vorschubplatte benötigt, der ein Umkippen des Brotes verhindern soll und der durch die Vorschubplatte und das Brot bewegt wird oder auf andere Weise parallel zu der Vorschubplatte mitverschoben wird. Ein solcher Gegenhalter müsste beim Einlegen des Brotes in der Regel zunächst erst einmal entfernt werden.

Die erfindungsgemäße Brotschneidemaschine ist so ausgestaltet, dass der Aufnahmeschacht an seinem dem Zuführschacht zugewandten Ende parallel zur Schneidebene ungefähr gleich breit ausgebildet ist wie der Zuführschacht in diesem Bereich. Dadurch wird eine bessere Abstützung des Brotlaibes beim Übergang von dem Zuführschacht in den Aufnahmeschacht ermöglicht.

Schließlich ist bei der erfindungsgemäßen Brotschneidemaschine eine Vorschubplatte mit Greifer zum Halten des Brotlaibes vorgesehen, welche von einem dem Aufnahmeschacht abgewandten Ende des Zuführschachts bis über den Messerspalt und wieder zurück verfahrbar ist, und auf welcher der in den Zuführschacht eingeführte Brotlaib stirnseitig aufliegt. Durch den Greifer wird in erster Linie der Brotlaib während des Schneidprozesses fixiert, indem der Greifer, insbesondere mit Krallen, in den Brotlaib hineingreift. Insbesondere wird vor dem Schneidprozess das Schneidmesser wird in den Messerspalt hineinbewegt. Die Vorschubplatte mit einem anliegenden Brotlaib wird in Richtung zu dem Schneidmesser bewegt, bis der Brotlaib an dem Schneidmesser anliegt. Die Vorschubplatte und das Schneidmesser fixieren den Brotlaib. Anschließend werden die Krallen des Greifers zum Halten des Brotlaibs während des Schneidprozesses in Brotlaib hineingefahren. Hierbei lassen sich die Krallen des Greifers vergleichsweise klein ausgestalten.

### Bevorzugte Ausführungsformen und Weiterbildungen der Erfindung

Eine Klasse von vorteilhaften Ausführungsformen der erfindungsgemäßen Brotschneidemaschine ist durch eine elektronische Steuerungseinrichtung gekennzeichnet, die dazu ausgebildet ist, einen Transport des ungeschnittenen Brotlaibes vom Aufnahmeschacht in den Zuführschacht an dem aus dem Messerspalt entfernten, herausgefahrenen Schneidmesser vorbei und anschließend einen Rücktransport des aufzuschneidenden Brotlaibes vom Zuführschacht in den Aufnahmeschacht zu bewirken, wobei während des Rücktransports das Schneidmesser derart in den Messerspalt hinein- und aus diesem herausgefahren wird, dass dadurch ein Aufschneiden des Brotlaibes in untereinander parallele Scheiben erfolgt. Der Brotlaib wird insbesondere in den Aufnahmeschacht eingelegt, in den Zuführschacht befördert und dann in den Aufnahmeschacht zurücktransportiert, wobei der Brotlaib bei dem Rücktransport zerschnitten wird.

Besonders bevorzugt sind Ausführungsformen der erfindungsgemäßen Brotschneidemaschine, die sich dadurch auszeichnen, dass der Aufnahmeschacht gebildet ist durch zwei winkelig aneinander angrenzende Blechabschnitte, die zusammen im Querschnitt L-förmig sind. Durch die L-Form wird der Brotlaib an zwei Seiten abgestützt. Dadurch wird mit geringem Materialaufwand eine hinreichende Abstützung zum Transport des Brotlaibes bei ausreichender Kontrolle des Brotlaibes sichergestellt.

Eine weitere Ausführungsform der Brotschneidemaschine ist durch einen Gegenhalter gekennzeichnet, der an dem Brotlaib gegenüber der Vorschubplatte anordenbar ist. Der Gegenhalter verhindert zusätzlich ein Umfallen des bereits aufgeschnittenen Brotlaibes.

Besonders bevorzugt sind auch Ausführungsformen der Erfindung, bei denen der Messerarm dazu ausgebildet ist, das Schneidmesser auf einer Kurve, vorzugsweise einer Kreiskurve, zu bewegen. Dies ermöglicht ein periodisches Einfahren des Schneidmessers in den Brotlaib, wobei Vibrationen in der Brotschneidemaschine vermindert werden.

Weitere, ganz besonders vorteilhafte Ausführungsformen der Erfindung sind dadurch gekennzeichnet, dass in dem Zuführschacht Durchgangschlitze zum Durchfallen von Brotkrumen ausgebildet sind. Die Brotkrumen können dann insbesondere in eine Krumenkiste unterhalb des Zuführschachtes fallen und gesammelt und entfernt werden, wodurch die Brotschneidemaschine leicht zu reinigen ist.

Besonders bevorzugt sind auch Weiterbildungen dieser Ausführungsformen, bei denen eine Krumenkiste unterhalb der Durchgangschlitze des Zuführschachts angeordnet ist, die insbesondere ein Abweiserblech aufweist. Die Krumenkiste dient dem Aufsammeln der beim Schneidprozess entstehenden Brotkrumen. Das Abweiserblech ist insbesondere von dem Rand der Krumenkiste ausgehend schräg nach außen weisend ausgerichtet, um möglichst viele herabfallende Brotkrumen abzufangen und in die Krumenkiste zu lenken. Durch die beim Schneidprozess stets auftretenden Vibrationen fallen die Brotkrumen vor allem in die Krumenkiste und verbleiben nicht im Zuführschacht oder Aufnahmeschacht. Auf diese Weise werden der Zuführschacht und der Aufnahmeschacht beim Schneidprozess selbst quasi mechanisch und automatisch gereinigt. Zur Vereinfachung der Reinigung kann die Vorschubplatte soweit verfahrbar sein, dass zwischen einer Vorschubplatte und dem Ende des Zuführschachtes, das der Aufnahmeschacht abgewandt ist, ein Abstand ausgebildet ist, insbesondere in Richtung der Verbindungsachse des Zuführschachtes und des Aufnahmeschachtes.

Bei alternativen oder ergänzenden Ausführungsformen der erfindungsgemäßen Brotschneidemaschine ist das Schneidmesser in einem nicht-aktivierten Zustand außerhalb des Messerspalts von außerhalb der Abdeckung des Maschinengehäuses nicht berührbar in der Brotschneidemaschine angeordnet. Dies bietet einem Benutzer zusätzlichen Schutz vor dem scharfen Schneidmesser.

Weitere vorteilhafte Ausführungsformen der Erfindung zeichnen sich dadurch aus, dass der Aufnahmeschacht derart angeordnet ist, dass ein ungeschnittener Brotlaib vor dem Schneidprozess durch einen Benutzer auf den Kragabschnitt auflegbar ist, und dass die Scheiben des aufgeschnittenen Brotlaibs nach dem Schneidprozess von dem Kragabschnitt durch den Benutzer, vorzugsweise nach Überstülpen eines beutelförmigen Verpackungsmittels, entnehmbar sind. Dies ermöglicht eine besonders raumsparende Ausgestaltung der Brotschneidemaschine.

Weitere vorteilhafte Ausführungsformen sind dadurch gekennzeichnet, dass die Brotschneidemaschine eine kürzere und eine längere Seite aufweist, wobei eine Eingabeeinrichtung für die elektronische Steuerungseinrichtung und der Kragabschnitt von der kürzeren Seite der Brotschneidemaschine aus für einen Benutzer zugänglich sind. Dies ist insbesondere vorteilhaft, wenn die Brotschneidemaschine im Selbstbedienungsbereich eines Supermarktes raumsparend aufgestellt werden soll. Dabei wird insbesondere zum Einsparen von Stellraum die Brotschneidemaschine zwischen Regalen so ausgerichtet, dass die kürzere Seite der Brotschneidemaschine parallel zur Richtung längs der Regale verläuft, während die längere Seite der Brotschneidemaschine in Richtung der Tiefe der Regale ausgerichtet ist. Zur Raumeinsparung lässt sich die längere Seite der Brotschneidemaschine bei schräger Ausrichtung von Zuführschacht und Aufnahmeschacht kürzer ausgestalten als bei einer Brotschneidemaschine, in der der Zuführschacht und der Aufnahmeschacht horizontal eingebaut sind.

Eine weitere bevorzugte Ausführungsform der erfindungsgemäßen Brotschneidemaschine zeichnet sich dadurch aus, dass die Abdeckung des Maschinengehäuses in einer Drehbewegung auf einer Führungsschiene bewegbar ist. Dies ermöglicht eine raumsparende, kompakte und einfache Ausgestaltung des Öffnungsmechanismus für die Brotschneidemaschine.

Die erfindungsgemäße Brotschneidemaschine weist bevorzugt einen Sensor zur Notabschaltung der Brotschneidemaschine, insbesondere des Schneidmessers, auf. Dies trägt zu einer erhöhten Sicherheit für die Benutzer der Brotschneidmaschine bei. Der Sensor kann insbesondere an der Abdeckung der Brotschneidemaschine angeordnet sein. Alternativ oder ergänzend kann auch eine Verriegelungsvorrichtung vorgesehen sein, die die Abdeckung des Maschinengehäuses während des Schneidebetriebs verschlossen hält.

Die erfindungsgemäße Brotschneidemaschine ist in erster Linie zum Selbstbedienungsbetrieb durch Kunden in einem Lebensmittel- oder Backwarenladen ausgebildet.

Ein bevorzugtes Brotschneideverfahren zum Abschneiden von Scheiben aus einem Brotlaib mittels einer erfindungsgemäßen Brotschneidemaschine nach einer der oben beschriebenen Ausführungsformen, ist gekennzeichnet durch folgende Schritte:
a) Einbringen eines ungeschnittenen Brotlaibs, vorzugsweise über den Aufnahmeschacht, in den Zuführschacht;
b) Aufschneiden des Brotlaibes in Scheiben;
c) Beförderung der Scheiben zum Kragabschnitt des Aufnahmeschachts;
d) Überstülpen eines beutelförmigen Verpackungsmittels über die Eintüthilfe des Kragabschnitts mit den darauf aufliegenden Scheiben des aufgeschnittenen Brotlaibes bei geöffneter Abdeckung des Maschinengehäuses;
e) Entnahme des beutelförmigen Verpackungsmittels mit den darin enthaltenen Scheiben des zerschnittenen Brotlaibes vom Kragabschnitt.

Bei einem solchen Brotschneideverfahren lässt sich die Entnahme des zerschnittenen Brotlaibes auf raumsparend und in besonders einfacher Weise durchführen.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert.

Es zeigen:
- Fig. 1: einen schematischen Vertikalschnitt durch eine erfindungsgemäße Brotschneidemaschine bei geöffneter Abdeckung;
- Fig. 2: einen Schnitt durch die Brotschneidemaschine nach Fig. 1 mit einem eingelegten Brotlaib bei geschlossener Abdeckung;
- Fig. 3: einen Schnitt durch die Brotschneidemaschine nach Fig. 2, wobei der Brotlaib am Schneidmesser anliegt;
- Fig. 4: einen Schnitt durch die Brotschneidemaschine nach Fig. 3, wobei der Brotlaib an der Vorschubplatte anliegt;
- Fig. 5a: einen Schnitt durch die Brotschneidemaschine nach Fig. 4, wobei der Brotlaib bis etwa zu seiner Hälfte zerschnitten ist;
- Fig. 5b: einen Schnitt durch die Brotschneidemaschine nach Fig. 5a, wobei der Brotlaib bis auf einen Restabschnitt zerschnitten ist;
- Fig. 6: eine dreidimensionale schematische Ansicht eines Zuführschachtes, eines Aufnahmeschachtes, eines Schneidmessers und einer Krumenkiste der erfindungsgemäßen Brotschneidemaschine;
- Fig. 7: eine schematische Schnittansicht von oben auf eine Ausführungsform der erfindungsgemäßen Brotschneidemaschine;
- Fig. 8: eine mögliche Bewegungsbahn des Schneidmessers;
- Fig. 9a: eine dreidimensionale schematische Ansicht des Zuführschachtes und des Aufnahmeschachtes sowie der Vorschubplatte mit Zähne-bewehrtem Greifer; und
- Fig. 9b: eine dreidimensionale Ansicht des Zuführschachtes und des Aufnahmeschachtes nach Fig. 9a mit in den Messerpalt eingefahrenem Schneidmesser.

Die vorliegende Erfindung befasst sich mit einer Brotschneidemaschine zum scheibenförmigen Aufschneiden eines Brotlaibes mit einer raumsparend integrierten Eintüthilfe.

Die Figur 1 zeigt einen Schnitt durch eine erfindungsgemäße Brotschneidemaschine bei geöffneter Abdeckung. Die Figuren 2 bis 5b zeigen Verfahrensschritte des Schneidprozesses bei geschlossener Abdeckung. Die Figur 6 zeigt eine dreidimensionale Ansicht eines Zuführschachtes, eines Aufnahmeschachtes, eines Schneidmessers und einer Krumenkiste der Brotschneidemaschine. Die Figur 7 zeigt eine Schnittansicht mit Blick von oben auf die Brotschneidemaschine (also ohne Abdeckung). Die Figur 8 zeigt eine mögliche Bewegungsbahn des Schneid-messers. Die Figuren 9a und 9b zeigen eine dreidimensionale Ansicht des Zuführschachtes und des Aufnahmeschachtes ohne und mit eingefahrenem Schneidmesser.

Die in **Fig. 1** gezeigte **Brotschneidemaschine** 1 weist ein **Maschinengehäuse** 2 auf. In diesem befindet sich ein **Antriebsmotor** 3 zum Antrieb eines an einem **Messerarm** 4 (siehe Fig. 8) gehalterten, in einer **Schneidebene E** rotierenden **Schneidmessers** 5. Der Messerarm 4 wird von einem **Antriebsmotor** 3' für den Messerarm 4 angetrieben. Ein Lagerbock 3" haltert den Messerarm 4.

Die Brotschneidemaschine 1 weist weiterhin einen **Zuführschacht** 6 zum Einbringen eines aufzuschneidenden **Brotlaibes B** (siehe Fig. 2) durch einen **Einlegebereich EB** in die Brotschneidemaschine 1 auf. An den Zuführschacht 6 grenzt bis auf einen **Messerspalt** 5' ein **Aufnahmeschacht** 7 zur Aufnahme sämtlicher **Scheiben** S (siehe Fig. 5b) des aufgeschnittenen Brotlaibes. Der Aufnahmeschacht 7 ist als Eintüthilfe mit einem **Kragabschnitt** 8 ausgebildet.

Der Aufnahmeschacht 7 ist weiterhin innerhalb einer **Abdeckung 2'** des Maschinengehäuses 2 angeordnet.

Der Aufnahmeschacht 7 ist durch zwei winkelig aneinander angrenzende **Blechabschnitte 9', 9"** gebildet, die zusammen im Querschnitt L-förmig sind (vgl. Figuren 9a und 9b). Eine **Verbindungsachse a des** Zuführschachts 6 mit dem Aufnahmeschacht 7 ist gegen die Vertikale, vorzugsweise um etwa 45°, geneigt angeordnet. In dem Zuführschacht 6 sind **Durchgangschlitze 6'** zum Durchfallen von Brotkrumen ausgebildet. Unterhalb der Durchgangschlitze 6' des Zuführschachts 6 ist eine **Krumenkiste 10** angeordnet, über der sich insbesondere ein oder mehrere **Abweiserbleche 11** befinden. In der Regel werden vier derartige Abweiserbleche 11 trichterartig von oben in die Krumenkiste ragen.

Eine **Vorschubplatte 12** mit **Greifer 13** zum Halten des Brotlaibes B ist von einem dem Aufnahmeschacht 7 abgewandten Ende des Zuführschachts 6 bis über den Messerspalt 5' und wieder zurück verfahrbar. Auf der Vorschubplatte 12 kann der in den Zuführschacht 6 eingeführte Brotlaib B stirnseitig aufliegen.

Eine elektronische **Steuereinrichtung 14** ist dazu ausgebildet, einen Transport des ungeschnittenen Brotlaibes B vom Aufnahmeschacht 7 in den Zuführschacht 6 an dem aus dem Messerspalt 5' herausgefahrenen Schneidmesser 5 vorbei und anschließend einen Rücktransport des aufzuschneidenden Brotlaibes B vom Zuführschacht 6 in den Aufnahmeschacht 7 zu bewirken, wobei während des Rücktransports das Schneidmesser 5 derart in den Messerspalt 5' hinein- und aus diesem herausgefahren wird, dass dadurch ein Aufschneiden des Brotlaibes B in untereinander parallele Scheiben S erfolgt (siehe Figuren 5a, 5b).

Die Abdeckung 2' des Maschinengehäuses 2 ist in einer Drehbewegung auf einer **Führungsschiene 15** zum Öffnen und Schließen des Maschinengehäuses 2 bewegbar. Ein **Sensor 16** dient der Notabschaltung der Brotschneidemaschine 1, insbesondere des Schneidmessers 5.

Der -zunächst ungeschnittene- Brotlaib B wird in den Aufnahmeschacht 7 eingelegt, wie in **Fig. 2** zu erkennen ist.

Anschließend rutscht der -noch ungeschnittene- Brotlaib B gegen das Schneidmesser 5 in dem Messerspalt 5', siehe **Fig. 3****.** Alternativ kann das Schneidmesser 5 aus dem Messerspalt 5' herausgefahren und die Vorschubplatte 12 über den Messerspalt 5' in den Aufnahmeschacht 7 gefahren werden, wobei der Brotlaib B gegen die Vorschubplatte 12 rutscht. Die Vorschubplatte 12 überdeckt den Messerspalt 5' und schützt einen Benutzer der Brotschneidemaschine 1 vor dem Schneidmesser 5, insbesondere wenn die Abdeckung 2' der Brotschneidemaschine noch geöffnet ist.

Die Vorschubplatte 12 mit dem Greifer 13 wird bei eingefahrenen Krallen des Greifers 13 in Richtung zum Schneidmesser 5 bewegt, insbesondere über den Messerspalt 5', wobei das Schneidmesser 5 aus dem Messerspalt 5' herausgefahren wird. Der Brotlaib B rutscht gegen den Greifer 13. Die Vorschubplatte 12 wird bei eingefahrenen Krallen des Greifers 13 mit dem an der Vorschubplatte 12 stirnseitig anliegenden Brotlaib B von einer Startposition im Aufnahmeschacht 7 in eine Zwischenposition an dem vom Aufnahmeschacht 7 abgewandten Ende des Zuführschachts 6 verfahren, siehe **Fig. 4****.**

Das Schneidmesser 5 wird dann in den Messerspalt 5' hineinbewegt. Die Vorschubplatte 12 mit dem anliegenden Brotlaib B wird in Richtung zum Schneidmesser 5 in eine Anschlagposition bewegt, bis der Brotlaib B am Schneidmesser 5 anliegt. Die Vorschubplatte 12 und das Schneidmesser 5 fixieren den Brotlaib B. Anschließend werden die Krallen des Greifers 13 in einen durch eine gestrichelte Linie angedeuteten **Fixierabschnitt A des** Brotlaibs B zur Fixierung während des Schneidprozesses hineingefahren. Hierbei lassen sich die Krallen des Greifers 13 vergleichsweise klein ausgestalten, wodurch dann später das Endstück des geschnittenen Brotes besonders dünn gehalten werden kann.

Der -immer noch ungeschnittene- Brotlaib B wird in mehreren Etappen über den Messerspalt 5' in den Aufnahmeschacht 7 befördert. Dabei bewirkt die elektronische Steuerungseinrichtung 14 während des schrittweisen Transports automatisch ein mehrfaches Verfahren des Schneidmessers 5 in den Messerspalt 5' zum Abschneiden jeweils einer Scheibe S aus dem Brotlaib B. Anschließend wird jeweils das Schneidmesser 5 wieder vollständig aus dem Messerspalt 5' herausbewegt, um einen Weitertransport der jeweiligen Scheibe S in den Aufnahmeschacht 7 sowie des zu diesem Zeitpunkt noch ungeschnittenen restlichen Brotlaibes B über den Messerspalt 5' zu ermöglichen, siehe **Fig. 5a****.**

Schließlich befindet sich der bis auf ein Endstück, insbesondere den Fixierabschnitt A, aufgeschnittene Brotlaib wieder in dem als Eintüthilfe mit Kragabschnitt 8 ausgebildeten Aufnahmeschacht 7 und kann aus diesem bequem & sicher entnommen werden, siehe **Fig. 5b****.** Insbesondere wird das Schneidmesser 5 wird aus dem Messerspalt 5' herausgefahren. Die Vorschubplatte 12 wird über den Messerspalt 5' in den Aufnahmeschacht 7 verfahren und verdeckt den Messerspalt 5'. Dadurch kann ein Benutzer der Brotschneidemaschine 1 nicht versehentlich in den Messerspalt 5' hineingreifen und sich am scharfen Schneidmesser 5 verletzen. Die Krallen des Greifers 13 werden aus dem Brotlaib B herausbewegt.

Das Abweiserblech 11 ist schräg zur Horizontalen ausgerichtet an der Krumenkiste 10 angeordnet, um Krumen in die Krumenkiste 10 zu lenken, siehe **Fig. 6****.**

**In** **Fig. 7** sind insbesondere der Antriebsmotor 3 für das Schneidmesser 5, der Antriebsmotor 3' für den Messerarm 4 und der Lagerbock 3", der den Messerarm 4 haltert, dargestellt. Das Schneidmesser 5 ist von der Seite her in den Messerspalt 5' einfahrbar.

Dabei ist der Messerarm 4 dazu ausgebildet, das Schneidmesser 5 auf einer **Kurve KU,** vorzugsweise einer Kreiskurve, zu bewegen.

Das rotierende Schneidmesser 5 wird hierbei zum Abschneiden der Scheiben S periodisch in den Messerspalt 5' hinein- und wieder herausbewegt, insbesondere in einer durch den Antriebsmotor 3' für den Messerarm 4 bewirkten, permanenten Kreisbewegung, siehe **Fig. 8****.**

Das L-Profil des Aufnahmeschachts 7, das durch die zwei winkelig aneinander angrenzende Blechabschnitte 9', 9" gebildet wird, ist in den Figuren 9a und 9b im Detail dargestellt. Dabei ist in **Fig. 9b** das Schneidmesser 5 in den Messerspalt 5' eingefahren. Die Vorschubplatte 12 ist soweit verfahrbar, dass zwischen der Vorschubplatte 12 und dem Zuführschacht 6 ein **Abstand d** ausgebildet ist, siehe **Fig. 9a****.**

### Bezugszeichenliste:

- 1: Brotschneidemaschine
- 2: Maschinengehäuse
- 2': Abdeckung
- 3: Antriebsmotor für das Schneidmesser
- 3': Antriebsmotor für Messerarm
- 3": Lagerbock für Messermotor
- 4: Messerarm
- 5: Schneidmesser
- 5': Messerspalt
- 6: Zuführschacht
- 6': Durchgangsschlitze
- 7: Aufnahmeschacht
- 8: Kragabschnitt
- 8': freies Ende des Kragabschnitts
- 8": dem Zuführschacht zugewandtes Ende des Aufnahmeschachtes
- 9',9": Blechabschnitte
- 10: Krumenkiste
- 11: Abweiserbleche
- 12: Vorschubplatte
- 13: Greifer
- 14: elektronische Steuerungseinrichtung
- 15: Führungsschiene
- 16: Sensor
- a: Verbindungsachse des Zuführschachtes und des Aufnahmeschachtes
- B: Brotlaib
- d: Abstand vom Greifer zum Zuführschacht
- E: Schneidebene
- S: Scheiben
- KU: Kurve

### Referenzliste

Für die Beurteilung der Patentfähigkeit in Betracht gezogene Publikationen:
[1] DE 10 2010 036 721 B4
[2] DE 44 31 808 C2
[3] DE 93 13 637 U1
[4] US 2 242 935 A
[5] EP 2 886 269 A1
[6] EP 3 127 667 A1
[7] DE 20 2012 009 103 U1

## Patentansprüche

1. Brotschneidemaschine (1) zum scheibenförmigen Aufschneiden eines Brotlaibes (B), die ein Maschinengehäuse (2) aufweist, welches einen Antriebsmotor (3) und ein von diesem angetriebenes, an einem Messerarm (4) gehaltertes, in einer Schneidebene (E) rotierendes und/oder umlaufend bewegbares Schneidmesser (5) aufnimmt, mit einem Zuführschacht (6) zum Einbringen des aufzuschneidenden Brotlaibes (B) in die Brotschneidemaschine (1), mit einem bis auf einen Messerspalt (5') an den Zuführschacht (6) angrenzenden Aufnahmeschacht (7) zur Aufnahme sämtlicher Scheiben (S) des aufgeschnittenen Brotlaibes, wobei der Aufnahmeschacht (7) innerhalb einer Abdeckung (2') des Maschinengehäuses (2) angeordnet ist, **dadurch gekennzeichnet,**
**dass** die Außenabmessungen des Zuführschachts (6) in Richtungen parallel zur Schneidebene (E) größer oder gleich den maximalen Außenabmessungen des aufzuschneidenden Brotlaibs (B) in diesen Richtungen gewählt sind,
**dass** die Außenabmessungen des Kragabschnittes (8) in Richtungen parallel zur Schneidebene (E) zumindest an einem vom Zuführschacht (6) abgewandten freien Ende (8) kleiner gewählt sind als die Außenabmessungen des Zuführschachts (6) in diesen Richtungen,
**dass** die Brotschneidemaschine (1) eine Eintüthilfe zum Überziehen oder Überstülpen eines beutelförmigen Verpackungsmittels über die Eintüthilfe mit den darauf aufliegenden Scheiben (S) des aufgeschnittenen Brotlaibes aufweist, wobei die Eintüthilfe einen Kragabschnitt (8) umfasst, dass der Aufnahmeschacht (7) als Eintüthilfe mit Kragabschnitt (8) ausgebildet ist,
**dass** eine Verbindungsachse des Zuführschachts (6) mit dem Aufnahmeschacht (7) gegen die Vertikale um etwa 45° geneigt angeordnet ist,
**dass** der Aufnahmeschacht (7) an seinem dem Zuführschacht (6) zugewandten Ende (8") parallel zur Schneidebene (E) ungefähr gleich breit ausgebildet ist wie der Zuführschacht (6) in diesem Bereich, und
**dass** eine Vorschubplatte (12) mit Greifer (13) zum Halten des Brotlaibes (B) vorgesehen ist, welche von einem dem Aufnahmeschacht (7) abgewandten Ende des Zuführschachts (6) bis über den Messerspalt (5') und wieder zurück verfahrbar ist, und auf welcher der in den Zuführschacht (6) eingeführte Brotlaib (B) stirnseitig aufliegt.

2. Brotschneidemaschine nach Anspruch 1, **gekennzeichnet durch** eine elektronische Steuerungseinrichtung (14), die dazu ausgebildet ist, einen Transport des ungeschnittenen Brotlaibes (B) vom Aufnahmeschacht (7) in den Zuführschacht (6) an dem aus dem Messerspalt (5') herausgefahrenen Schneidmesser (5) vorbei und anschließend einen Rücktransport des aufzuschneidenden Brotlaibes (B) vom Zuführschacht (6) in den Aufnahmeschacht (7) zu bewirken, wobei während des Rücktransports das Schneidmesser (5) derart in den Messerspalt (5') hinein- und aus diesem herausgefahren wird, dass **dadurch** ein Aufschneiden des Brotlaibes (B) in untereinander parallele Scheiben (S) erfolgt.

3. Brotschneidemaschine nach einem der vorhergehenden Ansprüche, **dadurch gekennzeichnet, dass** der Aufnahmeschacht (7) gebildet ist durch zwei winkelig aneinander angrenzende Blechabschnitte (9', 9"), die zusammen im Querschnitt L-förmig sind.

4. Brotschneidemaschine nach einem der vorhergehenden Ansprüche, **dadurch gekennzeichnet, dass** der Messerarm (4) dazu ausgebildet ist, das Schneidmesser (5) auf einer Kurve, vorzugsweise einer Kreiskurve, zu bewegen.

5. Brotschneidemaschine nach einem der vorhergehenden Ansprüche, **dadurch gekennzeichnet, dass** in dem Zuführschacht (6) Durchgangschlitze (6') zum Durchfallen von Brotkrumen ausgebildet sind.

6. Brotschneidemaschine nach Anspruch 5, **dadurch gekennzeichnet, dass** eine Krumenkiste (10) unterhalb der Durchgangschlitze (6') des Zuführschachts (6) angeordnet ist, die insbesondere ein Abweiserblech (11) aufweist.

7. Brotschneidemaschine nach einem der vorhergehenden Ansprüche, **dadurch gekennzeichnet, dass** das Schneidmesser (5) in einem nicht-aktivierten Zustand außerhalb des Messerspalts (5') von außerhalb der Abdeckung (2') des Maschinengehäuses (2) nicht berührbar in der Brotschneidemaschine (1) angeordnet ist.

8. Brotschneidemaschine nach einem der vorhergehenden Ansprüche, **dadurch gekennzeichnet, dass** der Aufnahmeschacht (7) derart angeordnet ist, dass ein ungeschnittener Brotlaib (B) vor dem Schneidprozess durch einen Benutzer auf den Kragabschnitt (8) auflegbar ist, und dass die Scheiben (S) des aufgeschnittenen Brotlaibs nach dem Schneidprozess von dem Kragabschnitt (8) durch den Benutzer, vorzugsweise nach Überstülpen eines beutelförmigen Verpackungsmittels, entnehmbar sind.

9. Brotschneidemaschine nach einem der Ansprüche 2 bis 8, **dadurch gekennzeichnet, dass** die Brotschneidemaschine (1) eine kürzere und eine längere Seite aufweist, wobei eine Eingabeeinrichtung für die elektronische Steuerungseinrichtung (14) und der Kragabschnitt (8) von der kürzeren Seite der Brotschneidemaschine (1) aus für einen Benutzer zugänglich sind.

10. Brotschneidemaschine nach einem der vorhergehenden Ansprüche, **dadurch gekennzeichnet, dass** die Abdeckung (2') des Maschinengehäuses (2) in einer Drehbewegung auf einer Führungsschiene (15) bewegbar ist.

11. Brotschneidemaschine nach einem der vorhergehenden Ansprüche, **dadurch gekennzeichnet, dass** ein Sensor (16) zur Notabschaltung der Brotschneidemaschine (1), insbesondere des Schneidmessers (5), vorhanden ist.

12. Brotschneideverfahren zum Abschneiden von Scheiben aus einem Brotlaib mittels einer Brotschneidemaschine (1) nach einem der vorhergehenden Ansprüche, **gekennzeichnet durch** folgende Schritte:
a) Einbringen eines ungeschnittenen Brotlaibs (B), vorzugsweise über den Aufnahmeschacht (7), in den Zuführschacht (6);
b) Aufschneiden des Brotlaibes (B) in Scheiben (S);
c) Beförderung der Scheiben (S) zum Kragabschnitt (8) des Aufnahmeschachts (7);
d) Überstülpen eines beutelförmigen Verpackungsmittels über die Eintüthilfe des Kragabschnitts (8) mit den darauf aufliegenden Scheiben (S) des aufgeschnittenen Brotlaibes bei geöffneter Abdeckung (2') des Maschinengehäuses (2);
e) Entnahme des beutelförmigen Verpackungsmittels mit den darin enthaltenen Scheiben (S) des zerschnittenen Brotlaibes vom Kragabschnitt (8).

## Claims

1. Bread slicing machine (1) for slicing a loaf of bread (B) into slices, comprising a machine housing (2) which has a drive motor (3) and a cutting blade (5) driven by the motor, held on a blade arm (4), rotating in a cutting plane (E) and/or movable in a circular motion, with a feed chute (6) for inserting the loaf of bread (B) to be sliced into the bread slicing machine (1), with a receiving shaft (7) adjacent to the feed chute (6) except for a knife gap (5') for receiving all slices (S) of the sliced loaf of bread, wherein the receiving shaft (7) is arranged within a cover (2') of the machine housing (2),
**characterized in**
**that** the outer dimensions of the feed chute (6) in directions parallel to the cutting plane (E) are greater than or equal to the maximum outer dimensions of the loaf of bread (B) to be sliced in these directions,
**that** the outer dimensions of the cantilever section (8) in directions parallel to the cutting plane (E) are, at least at a free end (8') facing away from the feed chute (6), are selected to be smaller than the outer dimensions of the feed chute (6) in these directions,
**that** the bread cutting machine (1) has a bagging aid for pulling or placing a bag-shaped packaging material over the bagging aid with the slices (S) resting on it of the sliced loaf of bread resting thereon, wherein the bagging aid comprises a cantilever section (8),
**that** the receiving shaft (7) is designed as a bagging aid with a cantilever section (8),
**that** a connecting axis of the feed chute (6) with the receiving shaft (7) is inclined at an angle of approximately 45° to the vertical, that the receiving shaft (7) is designed at its end (8") facing the feed chute (6) parallel to the cutting plane (E) to be approximately the same width as the feed chute (6) in this area, and
**that** a feed plate (12) with grippers (13) is provided for holding the loaf of bread (B), which can be moved from an end of the feed chute (6) facing away from the receiving shaft (7) to beyond the knife gap (5') and back again, and on which the loaf of bread (B) introduced into the feed chute (6) rests on its end face.

2. Bread cutting machine according to claim 1, **characterized by** an electronic control device (14) which is designed to transport the uncut loaf of bread (B) from the receiving shaft (7) to the feed chute (6) past the cutting blade (5) extended out of the blade gap (5') and then to transport the loaf of bread (B) to be cut from the feed chute (6) back into the receiving shaft (7), wherein during the return transport the cutting blade (5) is moved into and out of the blade gap (5') in such a way that the loaf of bread (B) is cut into slices (S) parallel among each other.

3. Bread cutting machine according to anyone of the preceding claims, **characterized in that** the receiving shaft (7) is formed by two sheet metal sections (9', 9") adjacent to each other at an angle, which together have an L-shaped cross-section.

4. Bread cutting machine according to anyone of the preceding claims, **characterized in that** the knife arm (4) is designed to move the cutting knife (5) along a curve, preferably a circular curve.

5. Bread cutting machine according to anyone of the preceding claims, **characterized in that** passage slots (6') for bread crumbs to fall through are formed in the feed chute (6).

6. Bread slicing machine according to claim 5, **characterized in that** a crumb tray (10) is arranged below the passage slots (6') of the feed chute (6), which in particular has a deflector plate (11).

7. Bread cutting machine according to anyone of the preceding claims, **characterized in that** the cutting blade (5) is arranged in a non-activated state outside the blade gap (5') in such a way that it cannot be touched from outside the cover (2') of the machine housing (2) in the bread cutting machine (1).

8. Bread cutting machine according to anyone of the preceding claims, **characterized in that** the receiving shaft (7) is arranged in such a way that an uncut loaf of bread (B) can be placed on the cantilever section (8) by a user before the cutting process, and that the slices (S) of the sliced loaf of bread can be removed from the cantilever section (8) by the user after the cutting process, preferably after placing a bag-shaped packaging material over them.

9. Bread slicing machine according to anyone of claims 2 to 8, **characterized in that** the bread cutting machine (1) has a shorter side and a longer side, wherein an input device for the electronic control device (14) and the cantilever section (8) are accessible to a user from the shorter side of the bread cutting machine (1).

10. Bread cutting machine according to anyone of the preceding claims, **characterized in that** the cover (2') of the machine housing (2) is movable in a rotary motion on a guide rail (15).

11. Bread slicing machine according to anyone of the preceding claims, **characterized in that** a sensor (16) is provided for emergency shutdown of the bread slicing machine (1), in particular of the cutting blade (5).

12. Bread cutting method for cutting slices from a loaf of bread using a bread cutting machine (1) according to anyone of the preceding claims, **characterized by** the following steps:
a. Inserting an uncut loaf of bread (B), preferably via the receiving shaft (7), into the feed chute (6);
b. Cutting the loaf of bread (B) into slices (S);
c. Conveying the slices (S) to the cantilever section (8) of the receiving shaft (7);
d. Placing a bag-shaped packaging material over the bagging aid of the cantilever section (8) with the slices (S) of the sliced loaf of bread resting on it, with the cover (2') of the machine housing (2) being open;
e. Removing the bag-shaped packaging material with the slices (S) of the cut loaf of bread contained therein from the cantilever section (8).

## Revendications

1. Machine (1) à couper le pain pour couper une miche de pain (B) en tranches, qui comprend un boîtier (2) de la machine contenant un moteur d'entraînement (3) et un couteau de coupe (5) entraîné par celui-ci, maintenu sur un bras de couteau (4), tournant dans un plan de coupe (E) et/ou pouvant être déplacé de manière rotative, avec une goulotte d'alimentation (6) pour introduire la miche de pain (B) à couper dans la machine (1) à couper le pain, avec une goulotte de réception (7) adjacente à la goulotte d'alimentation (6), à l'exception d'un espace (5') de coupe entre les couteaux, pour recevoir toutes les tranches (S) du pain coupé, la goulotte de réception (7) étant disposée à l'intérieur d'un couvercle (2') du boîtier (2) de la machine,
**caractérisée en ce**
**que** les dimensions extérieures de la goulotte d'alimentation (6) dans les directions parallèles au plan de coupe (E) sont choisies pour être supérieures ou égales aux dimensions extérieures maximales de la miche de pain (B) à couper dans ces directions,
**que** les dimensions extérieures de la partie en partie en saillie (8) dans les directions parallèles au plan de coupe (E) sont choisies pour être, au moins au niveau de l'extrémité libre (8') opposée à la goulotte d'alimentation (6), inférieures aux dimensions extérieures de la goulotte d'alimentation (6) dans ces directions,
**que** la machine (1) à couper le pain comporte un dispositif d'aide à la mise en sac pour enfiler ou rabattre un moyen d'emballage en forme de sac sur le dispositif d'aide à la mise en sac avec les tranches (S) reposant dessus de la miche de pain coupée reposant dessus, l'aide à l'ensachage comprenant une partie en saillie (8), que la goulotte de réception (7) est conçue comme une aide à l'ensachage avec une partie en saillie (8),
**qu'**un axe de liaison de la goulotte d'alimentation (6) avec la goulotte de réception (7) est incliné d'environ 45° par rapport à la verticale,
**que** la goulotte de réception (7) est conçu, à son extrémité (8") tournée vers la goulotte d'alimentation (6), parallèlement au plan de coupe (E), avec à peu près la même largeur que la goulotte d'alimentation (6) dans cette zone, et
**qu'**une plaque d'avance (12) avec des pinces (13) est prévue pour maintenir la miche de pain (B), laquelle plaque peut être déplacée depuis une extrémité de la goulotte d'alimentation (6) opposée à la goulotte de réception (7) jusqu'au-dessus de l'espace (5') de coupe et inversement, et sur laquelle la miche de pain (B) introduite dans la goulotte d'alimentation (6) repose par sa face frontale.

2. Machine à couper le pain selon la revendication 1, **caractérisée par** un dispositif de commande électronique (14) qui est conçu pour transporter la miche de pain non coupée (B) depuis la goulotte de réception (7) vers la goulotte d'alimentation (6) en passant devant le couteau de coupe (5) sorti de l'espace (5') de coupe et, ensuite, un transport de retour de la miche de pain (B) à couper depuis la goulotte d'alimentation (6) vers la goulotte de réception (7), la lame de coupe (5) étant, pendant le transport de retour, introduite dans l'interstice entre l'espace (5') de coupe et retirée de celui-ci de telle sorte que la miche de pain (B) soit coupée en tranches (S) parallèles les unes aux autres.

3. Machine à couper le pain selon l'une des revendications précédentes, **caractérisée en ce que** la goulotte de réception (7) est formé par deux sections de tôle (9', 9") adjacentes formant un angle, qui, ensemble, ont une section transversale en forme de L.

4. Machine à couper le pain selon l'une des revendications précédentes, **caractérisée en ce que** le bras de couteau (4) est conçu pour déplacer la lame de coupe (5) sur une courbe, de préférence une courbe circulaire.

5. Machine à couper le pain selon l'une des revendications précédentes, **caractérisée en ce que** des fentes de passage (6') sont formées dans la goulotte d'alimentation (6) pour permettre aux miettes de pain de tomber.

6. Machine à couper le pain selon la revendication 5, **caractérisée en ce qu'**un bac à miettes (10) est disposé sous les fentes de passage (6') de la goulotte d'alimentation (6), lequel comporte notamment une tôle déflectrice (11).

7. Machine à couper le pain selon l'une des revendications précédentes, **caractérisée en ce que**, dans un état non activé, la lame de coupe (5) est disposée dans la machine (1) à couper le pain de manière à ne pas pouvoir être touchée depuis l'extérieur du couvercle (2') du boîtier (2) de la machine, en dehors de l'espace (5') de coupe.

8. Machine à couper le pain selon l'une des revendications précédentes, **caractérisée en ce que** la goulotte de réception (7) est disposé de telle sorte qu'un pain non coupé (B) puisse être placé par un utilisateur sur la partie en saillie (8) avant le processus de coupe, et que les tranches (S) du pain coupé peuvent être retirées de la partie en saillie (8) par l'utilisateur après le processus de coupe, de préférence après avoir enfilé un emballage en forme de sac.

9. Machine à couper le pain selon l'une des revendications 2 à 8, **caractérisée en ce que** la machine (1) à couper le pain présente un côté court et un côté long, un dispositif d'entrée pour le dispositif de commande électronique (14) et la partie en saillie (8) étant accessibles à l'utilisateur depuis le côté court de la machine (1) à couper le pain.

10. Machine à couper le pain selon l'une des revendications précédentes, **caractérisée en ce que** le couvercle (2') du boîtier (2) de la machine peut être déplacé dans un mouvement rotatif sur un rail de guidage (15).

11. Machine à couper le pain selon l'une des revendications précédentes, **caractérisée en ce qu'**un capteur (16) est prévu pour l'arrêt d'urgence de la machine (1) à couper le pain, en particulier de la lame de coupe (5).

12. Procédé de découpe de pain pour découper des tranches dans une miche de pain à l'aide d'une machine à découper le pain (1) selon l'une des revendications précédentes, **caractérisé par** les étapes suivantes :
a) introduction d'une miche de pain non découpée (B), de préférence par la goulotte de réception (7), dans la goulotte d'alimentation (6) ;
b) découpe de la miche de pain (B) en tranches (S) ;
c) transport des tranches (S) vers la partie en saillie (8) de la goulotte de réception (7) ;
d) Enfilage d'un emballage en forme de sac sur le dispositif d'aide à l'ensachage de la partie en saillie (8) avec les tranches (S) de la miche de pain coupée posées dessus, le couvercle (2') du boîtier (2) de la machine étant ouvert ;
e) retrait du moyen d'emballage en forme de sac contenant les tranches (S) du pain découpé de la partie en saillie (8).
